# EUROPÄISCHE PATENTSCHRIFT

(11) **EP 3 201 394 B1**
(45) Veröffentlichungstag und Bekanntmachung des Hinweises auf die Patenterteilung: **08.05.2019**
(21) Anmeldenummer: 15775661.0
(22) Anmeldetag: 29.09.2015
(51) Int. Cl.: D21J 5/00, D21J 7/00

(54) **VERFAHREN UND VORRICHTUNG ZUR HERSTELLUNG EINES FASERFORMTEILS**
METHOD AND DEVICE FOR THE PRODUCTION OF A FIBER MOLDING
PROCÉDÉ ET DISPOSITIF DE PRODUCTION D'UNE PIÈCE MOULÉE FIBREUSE

(30) Priorität: 30.09.2014 DE 102014114187
(43) Veröffentlichungstag der Anmeldung: 09.08.2017
(73) Patentinhaber: SIG Technology AG, 8212 Neuhausen am Rheinfall (CH)
(72) Erfinder: HALVARDSSON, Christer, S-686 93 Sunne (SE); KJELLIN, David, S-65465 Karlstad (SE)
(74) Vertreter: Cohausz & Florack
(86) Internationale Anmeldenummer: PCT/EP2015/072367
(87) Internationale Veröffentlichungsnummer: WO 2016/050737

(56) Entgegenhaltungen:
- EP-A1- 1 439 264
- US-A- 5 356 518
- US-A1- 2004 241 274

## Beschreibung

Die Erfindung betrifft ein Verfahren und eine Vorrichtung zur Herstellung eines Faserformteils, insbesondere eines Kopf- oder Bodenelements für Getränkepackungsbehälter.

Gefaltete Getränkebehälter aus Faserverbundstoffen sind seit langem in vielfältigen Ausgestaltungen bekannt. Am meisten verbreitet sind dabei solche Behälter, die aus einem einzigen Zuschnitt aus einem Karton/Kunststoff-Verbund hergestellt sind. Es sind jedoch auch mehrteilige Behälter bekannt, bei denen das Kopf- und/oder Bodenelement in einen rohrförmigen Packungsmantel eingesetzt und mit diesem verbunden wird/werden bzw. bei dem zunächst ein einseitig offener Behälter durch entsprechende Faltung eines Endes hergestellt wird, in den dann ein Deckelelement eingesetzt wird, wie dies beispielsweise aus der US 4 527 699 oder auch aus der EP 0 893 355 A2 bekannt ist, bei denen eingesetzte Kopf- und Bodenelemente aus Kunststoff verwendet werden.

Darüber hinaus ist es auch bekannt, mehrteilige Verpackungsbehälter herzustellen, bei denen ein separat hergestelltes Kopf- und/oder Bodenelement verwendet wird/werden, wobei die eingesetzten Teile als Faserformteile aus Pulpe, also aus einer faserhaltigen Schlämme aus Zellstoff hergestellt werden. So beschreibt die DE 10 2010 014 993 A1, welche auf die Anmelderin der vorliegenden Patentanmeldung zurückgeht, einen Behälter und ein Verfahren zur Herstellung eines Behälters, bei dem ein rohrförmiger Grundkörper mit mindestens einem mit dem Grundkörper verbundenen Faserformteil versehen wird, um einen flüssigkeitsdichten Getränkebehälter zu bilden. Dabei ist das Faserformteil gas- und flüssigkeitsdicht beschichtet, so dass ein auf diese Weise hergestellter Behälter auch als aseptischer Verpackungsbehälter dienen kann, wie er für manche Lebensmittel oder Getränke benötigt wird.

Faserformteile und deren Herstellanalagen/-methoden sind an sich längst aus verschiedenartigen Anwendungen bekannt. So wird beispielsweise in der europäischen Patentanmeldung EP 1 439 264 A1 ein spezieller beschichteter Trinkbecher vorgeschlagen. Um unterschiedliche Dichten im Materialquerschnitt des Fasermaterials zu erreichen werden die niedergeschlagenen Fasern mittels eines aufblähbaren Presselements über die gesamte Becherinnengeometrie druckbeaufschlagt und an der Gegenseite ein Vakuum angelegt, um das Fasermaterial zu trocknen.

Ferner sind beispielsweise in der US 2004/0241274 A1 auch Werkzeuge und Verfahren für Trinkbecher mit komplizierter zu fertigenden Geometrien (hier mit einem Henkel) vorgeschlagen worden. Um eine gleichmäßige Stärke und gute Festigkeit des Faserformteils zu ermöglichen ist ein spezielles Werkzeug vorgesehen, das aus einem ersten solid-elastischen Presselement und einem zweiten, durch ein Fluid aufblähbares Presselement besteht. Die Presselemente wirken im gleichen Augenblick um das Faserformteil zu formen, zu entwässern und somit zu trocknen. Das zweite aufblähbare Presselement ermöglicht einen Druck im Bereich der hinterschnittigen Geometrie des Henkels.

Beiden letztzitierten Dokumenten ist gemein, dass sämtliche Verdichtungs- und Trocknungsschritte gleichzeitig im gleichen Werkzeug durchgeführt werden. Die aufblähbaren Elemente dienen der Überwindung von speziellen Geometrien.

Bei beschichteten Faserformteilen für die oben genannte Anwendung für zwei- oder mehrteilige Verpackungen versagen aber bekannte Verfahren regelmäßig. Es ist klar, dass die Verbindung von Faserformteil mit dem rohrförmigen Grundkörper einen besonders empfindlichen Bereich darstellt, da hier, anders als beim gefalteten Behälter aus einem einzigen Zuschnitt, eine weitere Naht vorhanden ist, welche gas- und flüssigkeitsdicht gefertigt werden muss.

An die Form, Struktur und Oberfläche des Faserformteils werden also besondere Anforderungen gestellt. Neben einer exakten Ausführung der Oberfläche im (späteren) Nahtbereich, also im Bereich der umlaufenden Kante des Faserformteils soll das Faserformteil eine glatte Oberfläche haben, um leichter beschichtet werden zu können, d. h. es sollen keine einzelnen Fasern aus dem Faserformteil hervorstehen. Der Nahtbereich muss darüber hinaus so stabil und kompakt sein, dass er sich gut mit dem rohrförmigen Ende eines Packungsmantels bzw. einer einseitig offenen Packung verbinden lässt. Das Fügen geschieht hierbei in der Regel mittels einer thermischen Versiegelung unter mechanischem Druck.

Damit nun die umlaufende Kante des Faserformteils eine ausreichende Stabilität aufweist, wird in der US 2 377 864 beschrieben, eine mechanische Formung bzw. Verdichtung des Randbereichs des Faserformteils durch ein spezielles, rigides Formwerkzeug erfolgen zu lassen. In Verbesserung dieser technischen Lösung wird in der US 3 216 890 vorgeschlagen, die Verdichtung des Randbereiches eines Faserformteils mittels eines passiv verformbaren Elementes durchzuführen, welches die angrenzende Struktur verdichtet und damit verbessert. Beide genannten Lösungen gehen mit einem nicht unerheblichen konstruktiven Aufwand einher.

Aus der gattungsgemäßen US 2004/241274 A1 sind ein Verfahren und eine Vorrichtung zur Herstellung eines Faserformteils nach den Oberbegriffen der Ansprüche 1 und 11 bekannt.

Der Erfindung liegt daher die Aufgabe zu Grunde, ein Verfahren und eine Vorrichtung zur Herstellung eines Faserformteils vorzuschlagen, bei denen die zuvor erwähnten Nachteile vermieden werden. Es soll ein Faserformteil mit einer verbesserten Struktur und Oberflächengüte hergestellt werden, bei dem keine vorstehenden Fasern auftreten und beliebig gerundete Geometrien geschaffen werden können. Hinsichtlich des erfindungsgemäßen Verfahrens besteht die Lösung der Aufgabe in den folgenden Schritten:
- Eintauchen eines auf einem Werkzeughalter (4) angeordneten Formsiebes (1), welches sich entlang der äußeren Kontur eines Formwerkzeuges (2) erstreckt, in eine faserhaltige Pulpeschlämme, um das Formsieb (1) mit Fasermaterial zu beschlagen,
- Anheben des Werkzeughalters (4), um das mit Fasermaterial beschlagene Formsieb (1) vollständig aus der Pulpeschlämme zu fahren,
- Verdichten des Fasermaterials im Bereich eines umlaufenden Randes des Formsiebes (1) durch Aufblähen einer um das Formwerkzeug (2) herum und im Bereich des umlaufenden Randes des Formsiebes (1) ringsum verlaufenden Manschette (9),
- Entspannen des Drucks in der Manschette (9),
- Entfernen des Faserformteils (F) vom Formsieb (1),
- Verbringen des Faserformteils (F) auf ein Presswerkzeug und
- mechanisches Kompaktieren des Faserformteils (F) auf dem Presswerkzeug mit einer zum Faserformteil (F) korrespondierende Geometrie.

Ferner wird die Aufgabe bei einer Vorrichtung mit den Merkmalen des Anspruchs 11 dadurch gelöst, dass eine im Bereich des umlaufenden Randes des Formsiebes ringsum verlaufende Manschette vorgesehen ist, die unterhalb des Randes des Formsiebes um das Formwerkzeug herum verläuft und von einer Grundstellung in eine Arbeitsstellung aufblähbar ist, und dass die Manschette am Werkzeughalter angeordnet ist.

Bei der Herstellung von Faserformteilen durch Eintauchen in eine Pulpeschlämme benetzt sich das dazu verwendete Formsieb relativ gleichmäßig, so dass das so hergestellte Formteil im Wesentlichen durchgehend gleiche Stärken aufweist.

Die Erfindung hat nun erkannt, dass ein Faserformteil beliebiger Geometrie dadurch besonders vorteilhaft hergestellt werden kann, in dem der umlaufende Randbereich an der Endkante des Faserformteils mit einer besonders dichten und stabilen Fasersicht versehen werden kann, wenn dazu unmittelbar nach dem Beschlagen des Formsiebes das Fasermaterial im Bereich des umlaufenden Randes des Formsiebes durch Aufblähen einer äußeren Manschette in dem Bereich verdichtet wird, in dem die spätere Versiegelung mit dem restlichen Teil des Getränkebehälters stattfindet. Erfindungsgemäß sind keine zusätzlichen Werkzeuge notwendig und es hält sich auch der konstruktive Aufwand durch das Vorsehen einer aufblähbaren Manschette nebst Luftzuleitung/en in überschaubaren Grenzen.

Eine weitere Lehre der Erfindung sieht vor, dass die Oberseite des Faserformteils noch vor dessen Entfernen vom Formsieb mit Wasser besprüht wird. Auf diese Weise werden die niedergeschlagenen Fasern gleichmäßig verteilt.

Alternativ oder zusätzlich ist es nach einer weiteren Ausgestaltung der Erfindung möglich, dass das Faserformteil nach dem Entfernen auf ein Presswerkzeug mit einer zum Faserformteil angepassten korrespondierenden Geometrie verbracht und dort mit einem auf den Dorn absenkbaren Pressstempel mechanisch kompaktiert wird. Auf diese Weise können die äußere Oberfläche des Faserformteils und seine innere Struktur noch weiter verbessert werden, da das Faserformteil noch eine ausreichende Restfeuchte besitzt und daher in diesem Stadium weiter verformbar bzw. kompaktierbar ist.

Nach einer weiteren Lehre der Erfindung ist vorgesehen, dass das Formsieb von innen derart mit Luft beaufschlagt werden kann, dass sowohl ein Unterdruck zum Niederschlagen der äußeren Fasern als auch ein Überdruck zum Lösen und Entfernen des Faserformteils aufgebracht werden kann. Auf diese Weise schlagen sich die Fasern schneller und gleichmäßiger nieder und lassen sich sehr leicht von der Sieboberfläche ablösen, sowie zudem auch pneumatisch vom Werkzeug bzw. Formsieb entfernen.

Eine andere Ausgestaltung der Erfindung sieht vor, dass das Faserformteil nach dem Entfernen getrocknet wird. Eine solche Trocknung kann in bekannter Weise mittels Druckluft und/oder mittels der Zufuhr von thermischer Energie erfolgen.

Eine weitere Lehre der Erfindung sieht vor, dass die innere und gegebenenfalls auch die äußere Oberfläche des Faserformteils gas- und/oder flüssigkeitsdicht beschichtet wird/werden. Eine gas- bzw. flüssigkeitsdichte Beschichtung ist immer dann notwendig, wenn die mit einem solchen Faserformteil versehenen Getränkepackungen mit flüssigen Produkten befüllt werden sollen.

Nach einer weiteren Ausgestaltung der Erfindung wird die umlaufende Kante des Faserformteils und ggf. eine im Faserformteil befindliche Öffnung abgelängt bzw. eingebracht, wobei das Ablängen bzw. Einbringen durch Schneiden, Stanzen oder mittels eines Lasers erfolgen kann. Hierdurch lassen sich die notwendig exakten Passungen sauber und auf einfache Art und Weise erreichen.

Der Werkzeughalter mit dem Formsieb und der am Werkzeughalter angeordneten Manschette lässt sich durch Besprühen mit Wasser auf einfache Weise reinigen.

Eine weitere Lehre der Erfindung hinsichtlich der verwendeten Vorrichtung sieht vor, dass im Inneren des Formsiebes ein der Form des Faserformteils entsprechendes Formwerkzeug mit einer Vielzahl von Luftkanälen angeordnet ist. Dabei verlaufen bevorzugt die Luftkanäle von wenigstens einer zentralen Zuleitung zu verschiedenen Stellen der äußeren Oberfläche des Formwerkzeuges.

Eine besonders elegante konstruktive Gestaltung lässt sich dadurch erreichen, dass die Manschette nach innen hin vom Formsieb bzw. dem Formwerkzeug und nach außen hin von einer Halteplatte druckdicht am Werkzeughalter eingespannt ist. Auf diese Weise lässt sich eine optimale Abdichtung erreichen und ist auch der Austausch einer zu ersetzenden Manschette mit einem geringen technischen Aufwand zu bewerkstelligen.

In weiterer Ausgestaltung der Erfindung ist vorgesehen, dass unterhalb der Manschette ein umlaufender Luftkanal vorgesehen ist, welcher mindestens eine Anschlussleitung zum Zu- bzw. Abführen von Druckluft aufweist. Auf diese Weise ist gewährleistet, dass ein gleichmäßiges Aufblähen der Manschette erfolgt, um eine ebenso gleichmäßige Verdichtung des unteren Randes des Faserformteils zu erreichen.

Eine andere Lehre der Erfindung sieht vor, dass die Maschenweite des Drahtgeflechts für das Formsieb zwischen 40 Mesh bis 62 Mesh, bevorzugt 49 Mesh, beträgt. Damit lassen sich mit den verwendeten Fasern gute Oberflächengüten bei ausreichender Entwässerung erreichen

Nach einer weitereren Ausgestaltung der Erfindung ist vorgesehen, dass das Formsieb als Positivform ausgebildet und die Manschette am unteren Rand des Formsiebes angeordnet ist.

Alternativ ist es jedoch auch möglich, dass das Formsieb als Negativform ausgebildet ist und die Manschette am oberen Rand des Formsiebes angeordnet ist.

Schließlich ist es besonders vorteilhaft, wenn die Manschette aus Fluorelastomer hergestellt ist, um der Manschette eine hohe Lebensdauer verleihen zu können.

Die Erfindung wird nachfolgend anhand einer lediglich ein bevorzugtes Ausführungsbeispiel darstellenden Zeichnung näher erläutert.

In der Zeichnung zeigen
- Fig. 1: einen ersten Vertikalschnitt durch eine erfindungsgemäße Vorrichtung,
- Fig. 2: eine Draufsicht auf den Gegenstand von Fig. 1,
- Fig. 3: einen weiteren Vertikalschnitt durch die erfindungsgemäße Vorrichtung entlang der Linie III-III aus Fig. 2 und
- Fig. 4: ein mit der vorgenannten Vorrichtung hergestelltes Faserformteil, von unten und in perspektivischer Ansicht.

In Fig. 1 erkennt man zunächst ein Formsieb 1, welches sich entlang der äußeren Kontur eines Formwerkzeuges 2 erstreckt. Das Formwerkzeug 2 ist innen hohl und weist eine Mehrzahl von Kanälen 3 auf, welche im dargestellten und insoweit bevorzugten Ausführungsbeispiel als Bohrungen ausgeführt sind, die sich von der Oberfläche des Formwerkzeuges 2 an geeigneten Stellen bis in das das hohle Innere des Formwerkzeugs 2 erstrecken. Das Formwerkzeug 2 befindet sich dabei auf einem Werkzeughalter 4 und ist mit nur teilweise erkennbaren Schrauben 5 von unten mit diesem verbunden. Auch der Werkzeughalter 4 weist eine zentrale Zuleitung 6 auf, die gleichfalls als Bohrung ausgeführt sein kann.

Unterhalb des Werkzeughalters 4 erkennt man eine Befestigungsplatte 7, die wiederum eine zentrale Zuleitung zur Luftzufuhr des Formwerkzeugs 2 aufweist. Eine bevorzugt als O-Ring ausgeführte Dichtung 8 sorgt für die nötige Dichtheit des Kontaktbereiches zwischen Werkzeughalter 4 und Befestigungsplatte 7. Um das Formwerkzeug 2 herum ist eine aufblähbare Manschette 9 vorhanden, die an ihrem inneren Ende vom Formwerkzeug 2 mit dem Werkzeughalter 4 und deren äußeres Ende von einer aufgesetzten Halteplatte 10 eingespannt ist. Unterhalb der Manschette 9 verläuft ein der Form der Manschette 9 entsprechender umlaufender Luftkanal 11, der weiter unten noch näher beschrieben wird.

Fig. 2, die eine Draufsicht auf die Vorrichtung gemäß Fig. 1 zeigt, lässt deutlich erkennen, dass das Formwerkzeug 2 asymmetrisch ausgeführt ist und dass der sich erhebende Stutzen exzentrisch zur Hochachse des Faserfomteils angeordnet ist.

Fig. 3 hat im Wesentlichen den gleichen Aufbau wie Fig. 1, hier sind jedoch deutlich die unterhalb des umlaufenden Ringkanals 11 angeordneten Zufuhrkanäle für einen Druckluftanschluss 12, im dargestellten und bevorzugten Ausführungsbeispiel doppelt vorhanden, dargestellt.

Zur Herstellung wird die gesamte Vorrichtung in eine Pulpeschlämme eingetaucht, so dass das gesamte Formsieb 1 von Pulpe umgeben ist. Nach dem Anheben des Werkzeughalters 4 ist das Formsieb 1 gleichmäßig beschlagen und das Faserformteil löst sich von der Siebstruktur durch Erzeugen eines Druckes im inneren des Formsiebes 1 durch die Bohrung 6 und die Kanäle 3. Gleichzeitig oder unmittelbar darauf wird die ringsum verlaufende Manschette 9 durch entsprechende Druckluftzufuhr über die Anschlüsse 12 aufgebläht, so dass sich der untere Rand des Faserformteils durch die nach außen aufgewölbte Manschette gleichmäßig verdichtet. Nach dem Entspannen des Drucks in der Manschette 9 kann das Faserformteil durch Erhöhung des Drucks über die Kanäle 3 vom Formwerkzeug 2 entfernt werden.

Ein so hergestelltes Faserformteil F ist in Fig. 4 gezeigt, zur besseren Darstellung der Kontur gemäß Formsieb 1 bzw. Formwerkzeug 2 befindet sich das Faserformteil F "auf dem Kopf". Man erkennt deutlich einen gleichförmig umlaufenden Rand R, der für die Versiegelung mit einem rohrförmigen Getränkebehältermantel (nicht dargestellt) benötigt wird. Ferner erkennt man deutlich einen - in dieser Darstellung nach unten weisenden - Stutzen S, welcher zur Aufnahme eines Schraubverschlusses geeignet ist.

## Patentansprüche

1. Verfahren zur Herstellung eines aus einem Faserformteil (F) gebildeten Kopf- oder Bodenelements für Getränkepackungsbehälter, umfassend die folgenden Schritte:
- Eintauchen eines auf einem Werkzeughalter (4) angeordneten Formsiebes (1), welches sich entlang der äußeren Kontur eines Formwerkzeuges (2) erstreckt, in eine faserhaltige Pulpeschlämme, um das Formsieb (1) mit Fasermaterial zu beschlagen,
- Anheben des Werkzeughalters (4), um das mit Fasermaterial beschlagene Formsieb (1) vollständig aus der Pulpeschlämme zu fahren,
- Verdichten des Fasermaterials im Bereich eines umlaufenden Randes des Formsiebes (1) durch Aufblähen einer um das Formwerkzeug (2) herum und im Bereich des umlaufenden Randes des Formsiebes (1) ringsum verlaufenden Manschette (9),
- Entspannen des Drucks in der Manschette (9),
- Entfernen des Faserformteils (F) vom Formsieb (1),
- Verbringen des Faserformteils (F) auf ein Presswerkzeug und
- mechanisches Kompaktieren des Faserformteils (F) auf dem Presswerkzeug mit einer zum Faserformteil (F) korrespondierende Geometrie.

2. Verfahren nach Anspruch 1,
**dadurch gekennzeichnet, dass**
die Oberseite des Faserformteils (F) noch vor dessen Entfernen vom Formsieb (1) mit Wasser besprüht wird.

3. Verfahren nach Anspruch 1 oder 2,
**dadurch gekennzeichnet, dass**
das Formsieb (1) von innen derart mit Luft beaufschlagt werden kann, dass sowohl ein Unterdruck zum Niederschlagen des Fasermaterials als auch ein Überdruck zum Lösen und Entfernen des Faserformteils (F) aufgebracht werden kann.

4. Verfahren nach einem der Ansprüche 1 bis 3,
**dadurch gekennzeichnet, dass**
das Faserformteil (F) nach dem Entfernen getrocknet wird.

5. Verfahren nach Anspruch4,
**dadurch gekennzeichnet, dass**
das Trocknen mittels Druckluft erfolgt.

6. Verfahren nach Anspruch 4,
**dadurch gekennzeichnet, dass**
das Trocknen mittels zugeführter thermischer Energie erfolgt.

7. Verfahren nach einem der Ansprüche 1 bis 6,
**dadurch gekennzeichnet, dass**
die innere und gegebenenfalls auch die äußere Oberfläche des Faserformteils (F) gas- und/oder flüssigkeitsdicht beschichtet wird/werden.

8. Verfahren nach einem der Ansprüche 1 bis 7,
**dadurch gekennzeichnet, dass**
die umlaufende Kante des Faserformteils (F) und ggf. eine im Faserformteil (F) befindliche Öffnung abgelängt bzw. eingebracht wird.

9. Verfahren nach Anspruch 8,
**dadurch gekennzeichnet, dass**
das Ablängen der Kante bzw. Einbringen der Öffnung durch Schneiden, Stanzen oder mittels eines Lasers erfolgt.

10. Verfahren nach einem der Ansprüche 1 bis 9,
**dadurch gekennzeichnet, dass**
der Werkzeughalter (4) mit dem Formsieb (1) und der Manschette (9) durch Besprühen mit Wasser gereinigt wird.

11. Vorrichtung zur Herstellung eines aus einem Faserformteil (F) gebildeten Kopf- oder Bodenelements für Getränkepackungsbehälter, mit einem Werkzeughalter (4) und einem daran angeordneten Formsieb (1), welches sich entlang der äußeren Kontur eines Formwerkzeuges (2) erstreckt,
**dadurch gekennzeichnet, dass**
eine im Bereich des umlaufenden Randes des Formsiebes (1) ringsum verlaufende Manschette (9) vorgesehen ist, die unterhalb des Randes des Formsiebes (1) um das Formwerkzeug (2) herum verläuft und von einer Grundstellung in eine Arbeitsstellung aufblähbar ist, und dass die Manschette (9) am Werkzeughalter (4) angeordnet ist.

12. Vorrichtung nach Anspruch 11,
**dadurch gekennzeichnet, dass**
das im Inneren des Formsiebes (1) angeordnete Formwerkzeug (2) der Form des Faserformteils (F) entspricht und eine Vielzahl von Luftkanälen (3) aufweist.

13. Vorrichtung nach Anspruch 12,
**dadurch gekennzeichnet, dass**
die Luftkanäle (3) von wenigstens einer zentralen Zuleitung (6) zu verschiedensten Stellen der äußeren Oberfläche des Formwerkzeuges (2) verlaufen.

14. Vorrichtung nach einem der Ansprüche 11 bis 13,
**dadurch gekennzeichnet, dass**
die Manschette (9) nach innen hin vom Formsieb (1) bzw. dem Formwerkzeug (2) und nach außen hin von einer Halteplatte (10) druckdicht am Werkzeughalter (4) eingespannt ist.

15. Vorrichtung nach einem der Ansprüche 11 bis 14,
**dadurch gekennzeichnet, dass**
unterhalb der Manschette (9) ein um das Formsieb (1) geführter Luftkanal (11) vorgesehen ist, welcher mindestens einen Druckluftanschluss (12) zum Zu- bzw. Abführen von Druckluft aufweist.

16. Vorrichtung nach einem der Ansprüche 11 bis 15,
**dadurch gekennzeichnet, dass**
das Formsieb (1) als Positivform ausgebildet und die Manschette (9) am unteren Rand des Formsiebes (1) angeordnet ist.

17. Vorrichtung nach einem der Ansprüche 11 bis 15,
**dadurch gekennzeichnet, dass**
das Formsieb (1) als Negativform ausgebildet und die Manschette (9) am oberen Rand des Formsiebes (1) angeordnet ist.

18. Vorrichtung nach einem der Ansprüche 11 bis 17,
**dadurch gekennzeichnet, dass**
die Manschette (9) aus Fluorelastomer besteht.

## Claims

1. Method for the manufacture of a head or base element for drinks packaging containers formed from a fibre moulding (F),
comprising the following steps:
- Dipping of a moulding screen (1) arranged on a toolholder (4), said moulding screen (1) extending along the outer contour of a moulding tool (2), into a fibre-containing pulp slurry in order to cover the moulding screen (1) with fibre material,
- Lifting of the toolholder (4) in order to move the moulding screen (1) covered with fibre material out of the pulp slurry completely,
- Compression of the fibre material in the area of a peripheral edge of the moulding screen (1) through expansion of a sleeve (9) extending circumferentially around the moulding tool (2) in the area of the peripheral edge of the moulding screen (1),
- Relaxation of the pressure in the sleeve (9),
- Removal of the fibre moulding (F) from the moulding screen (1),
- Transfer of the fibre moulding (F) onto a press tool and
- mechanical compacting of the fibre moulding (F) on the press tool with a geometry corresponding to the fibre moulding (F).

2. Method according to Claim 1,
**characterised in that**
the upper edge of the fibre moulding (F) is sprayed with water before it is removed from the moulding screen (1).

3. Method according to Claim 1 or 2,
**characterised in that**
the moulding screen (1) can have air applied to it from the inside in such a way that both an underpressure, for precipitation of the fibre material, and an overpressure for releasing and removing the fibre moulding (F) can be applied.

4. Method according to any one of Claims 1 to 3,
**characterised in that**
the fibre moulding (F) is dried after removal.

5. Method according to Claim 4,
**characterised in that**
the drying takes place using compressed air.

6. Method according to Claim 4,
**characterised in that**
the drying takes place using thermal energy supplied.

7. Method according to any one of Claims 1 to 6,
**characterised in that**
the inner and, as the case may be, also the outer surface of the fibre moulding (F) is/are coated so as to be gas- and or/liquid-tight.

8. Method according to any one of Claims 1 to 7,
**characterised in that**
the edge all the way round the fibre moulding (F) and, as the case may be, an opening located in the fibre moulding (F), are cut to length and/or introduced respectively.

9. Method according to Claim 8,
**characterised in that**
the cutting to length of the edge or introduction of the opening take place by means of cutting, die-cutting or by means of a laser.

10. Method according to any one of Claims 1 to 9,
**characterised in that**
the toolholder (4) with the moulding screen (1) and the sleeve (9) is cleaned by being sprayed with water.

11. Device for the manufacture of a head or base element for drinks packaging containers formed from a fibre moulding (F), with a toolholder (4) and a moulding screen (1) arranged on this, said moulding screen (1) extending along the outer contour of a moulding tool (2),
**characterised in that**
a sleeve (9) extending circumferentially in the area of the moulding screen (1) is provided which runs beneath the edge of the moulding screen (1) around the moulding tool (2) and is expandable from a basic position into a working position, and that the sleeve (9) is arranged on the toolholder (4).

12. Device according to Claim 11,
**characterised in that**
the moulding tool (2) arranged in the interior of the moulding screen (1), corresponds to the shape of the fibre moulding (F) and has a multitude of air channels (3).

13. Device according to Claim 12,
**characterised in that**
the air channels (3) run from at least one central supply line (6) to different points on the outer surface of the moulding tool (2).

14. Device according to any one of Claims 11 to 13,
**characterised in that**
the sleeve (9) is clamped in an inward direction by the moulding screen (1) or the moulding tool (2) and clamped in an outward direction by a retaining plate (10) pressed tightly on the toolholder (4).

15. Device according to any one of Claims 11 to 14,
**characterised in that**
beneath the sleeve (9) an air channel (11) bound around the moulding screen (1) is provided which has at least one compressed air connection (12) for the supply and/or removal of compressed air.

16. Device according to any one of Claims 11 to 15,
**characterised in that**
the moulding screen (1) is designed as a positive mould and the sleeve (9) is positioned on the lower edge of the moulding screen (1).

17. Device according to any one of Claims 11 to 15,
**characterised in that**
the moulding screen (1) is designed as a negative mould and the sleeve (9) is positioned on the upper edge of the moulding screen (1).

18. Device according to any one of Claims 11 to 17,
**characterised in that**
the sleeve (9) consists of fluorelastomer.

## Revendications

1. Procédé de fabrication d'un élément de tête ou de fond formé à partir d'une pièce moulée en fibres (F) et prévu pour un contenant formant emballage pour boissons, ledit procédé comprenant les étapes suivantes consistant :
- à plonger un tamis de moulage (1) disposé sur un porte-outil (4) et qui s'étend le long du contour extérieur d'un outil de moulage (2), dans un dépôt de pulpe contenant des fibres, pour couvrir le tamis de moulage (1) d'un matériau fibreux,
- à relever le porte-outil (4), pour que le tamis de moulage (1) recouvert du matériau fibreux soit complètement sorti du dépôt de pulpe,
- à comprimer le matériau fibreux dans la zone d'un bord circulaire du tamis de moulage (1), par gonflement d'une manchette (9) s'étendant tout autour de l'outil de moulage (2) et dans la zone du bord circulaire du tamis de moulage (1),
- à relâcher la pression dans la manchette (9),
- à retirer du tamis de moulage (1), la pièce moulée en fibres (F),
- à placer la pièce moulée en fibres (F) sur un outil de compression et
- à compacter mécaniquement la pièce moulée en fibres (F), sur l'outil de compression, avec une géométrie correspondant à la pièce moulée en fibres (F).

2. Procédé selon la revendication 1,
**caractérisé**
**en ce que** la partie supérieure de la pièce moulée en fibres (F) est encore aspergée d'eau, avant que ladite pièce moulée en fibres soit retirée du tamis de moulage (1).

3. Procédé selon la revendication 1 ou 2,
**caractérisé**
**en ce que** le tamis de moulage (1) peut être alimenté avec de l'air provenant de l'intérieur, de manière telle qu'il puisse se produire aussi bien une dépression servant au dépôt du matériau fibreux, qu'une surpression servant au détachement et à l'enlèvement de la pièce moulée en fibres (F).

4. Procédé selon l'une quelconque des revendications 1 à 3,
**caractérisé**
**en ce que** la pièce moulée en fibres (F) est séchée après avoir été retirée.

5. Procédé selon la revendication 4,
**caractérisé**
**en ce que** le séchage se produit avec de l'air comprimé.

6. Procédé selon la revendication 4,
**caractérisé**
**en ce que** le séchage se produit au moyen d'une énergie thermique fournie.

7. Procédé selon l'une quelconque des revendications 1 à 6,
**caractérisé**
**en ce que** la surface intérieure et aussi, le cas échéant, la surface extérieure de la pièce moulée en fibres (F) est / sont recouverte(s) en étant étanche(s) aux gaz et/ou aux liquides.

8. Procédé selon l'une quelconque des revendications 1 à 7,
**caractérisé**
**en ce que** l'arête circulaire de la pièce moulée en fibres (F) et, le cas échéant, une ouverture se trouvant dans la pièce moulée en fibres (F) est coupée à la longueur ou bien formée.

9. Procédé selon la revendication 8,
**caractérisé**
**en ce que** la coupe, à la longueur, de l'arête, ou bien la formation de l'ouverture, est réalisée par découpe, par matriçage ou au moyen d'un laser.

10. Procédé selon l'une quelconque des revendications 1 à 9,
**caractérisé**
**en ce que** le porte-outil (4) comprenant le tamis de moulage (1) et la manchette (9) est nettoyé par aspersion d'eau.

11. Dispositif de fabrication d'un élément de tête ou de fond formé à partir d'une pièce moulée en fibres (F) et prévu pour un contenant formant emballage pour boissons, ledit dispositif comprenant un porte outil (4) et un tamis de moulage (1) disposé sur ledit porte-outil, lequel tamis de moulage s'étend le long du contour extérieur d'un outil de moulage (2),
**caractérisé**
**en ce qu'**il est prévu une manchette (9) s'étendant tout autour dans la zone du bord circulaire du tamis de moulage (1), manchette qui s'étend, au-dessous du bord du tamis de moulage (1), tout autour de l'outil de moulage (2) et qui, à partir d'une position de base, peut être gonflée dans une position de travail, et **en ce que** la manchette (9) est disposée sur le porte-outil (4).

12. Dispositif selon la revendication 11,
**caractérisé**
**en ce que** l'outil de moulage (2) disposé à l'intérieur du tamis de moulage (1) correspond à la forme de la pièce moulée en fibres (F) et présente une multiplicité de conduits d'air (3).

13. Dispositif selon la revendication 12,
**caractérisé**
**en ce que** les conduits d'air (3) s'étendent depuis au moins une conduite d'alimentation centrale (6) jusqu'à des emplacements les plus divers de la surface extérieure de l'outil de moulage (2).

14. Dispositif selon l'une quelconque des revendications 11 à 13,
**caractérisé**
**en ce que** la manchette (9) est serrée sur le porte outil (4) en étant étanche sous pression, vers l'intérieur par rapport au tamis de moulage (1) ou par rapport à l'outil de moulage (2) et vers l'extérieur par rapport à une plaque de support (10).

15. Dispositif selon l'une quelconque des revendications 11 à 14,
**caractérisé**
**en ce qu'**il est prévu, au-dessous de la manchette (9), un conduit d'air (11) guidé autour du tamis de moulage (1), conduit d'air qui présente au moins un raccord d'alimentation en air comprimé (12) servant à l'arrivée ou à l'évacuation d'air comprimé.

16. Dispositif selon l'une quelconque des revendications 11 à 15,
**caractérisé**
**en ce que** le tamis de moulage (1) est conçu comme une forme positive, et la manchette (9) est disposée sur le bord inférieur du tamis de moulage (1).

17. Dispositif selon l'une quelconque des revendications 11 à 15,
**caractérisé**
**en ce que** le tamis de moulage (1) est conçu comme une forme négative, et la manchette (9) est disposée sur le bord supérieur du tamis de moulage (1).

18. Dispositif selon l'une quelconque des revendications 11 à 17,
**caractérisé**
**en ce que** la manchette (9) est en élastomère fluoré.
